# NEUE EUROPÄISCHE PATENTSCHRIFT

(11) **EP 0 444 239 B2**
(45) Veröffentlichungstag und Bekanntmachung des Hinweises auf die Entscheidung über den Einspruch: **17.03.1999**
(45) Hinweis auf die Patenterteilung: 13.10.1993
(21) Anmeldenummer: 90117606.5
(22) Anmeldetag: 13.09.1990
(51) Int. Cl.: F02D 11/10

(54) **Drosselklappenstutzen**
Throttle valve assembly
Corps de papillon

(30) Priorität: 26.02.1990 DE 4006041
(43) Veröffentlichungstag der Anmeldung: 04.09.1991
(73) Patentinhaber: Mannesmann VDO AG, 60326 Frankfurt (DE)
(72) Erfinder: Hannewald, Thomas, D-6103 Griesheim (DE)
(74) Vertreter: Klein, Thomas, Dipl.-Ing.

(56) Entgegenhaltungen:
- EP-A- 0 300 479
- EP-A- 0 306 640
- EP-A- 0 306 641
- EP-A- 0 337 099
- DE-A- 3 809 910
- DE-A- 3 815 734
- DE-A- 3 815 735
- DE-U- 8 715 061

## Beschreibung

Die Erfindung betrifft einen Drosselklappenstutzen mit einem an einer Seite angeflanschten Sollwertgeber, welcher eine mit einem Stellhebel verbundene, durch zwei Lager gelagerte Stellwelle hat. Solche Drosselklappenstutzen sind in Kraftfahrzeugen vorhanden, bei denen beispielsweise für eine Geschwindigkeitsregelung oder Leerlaufregelung die Drosselklappe motorisch verstellbar ausgebildet ist.

Bei Drosselklappenstutzen dieser Art darf die Drosselklappenwelle nicht drehfest mit der Stellwelle verbunden sein, damit durch die Bewegungen der Drosselklappenwelle nicht zugleich der Sollwert des Sollwertgebers verstellt werden kann. Wären die Stellwelle und die Drosselklappe miteinander drehfest verbunden, so würde eine durch einen Fehler in Offenrichtung fahrende Drosselklappe zwangsläufig den Sollwert höher einstellen und es käme zu einem vollständigen öffnen der Drosselklappe.

Schwierigkeiten bereitet bei solchen Drosselklappenstutzen die Lagerung der Stellwelle, da die Platzverhältnisse im Motorraum im Bereich des Drosselklappenstutzens sehr beengt sind und deshalb der Sollwertgeber möglichst kompakt ausgebildet sein muß. Man könnte den Platz für die Lagerung der Stellwelle auf der Seite der Drosselklappe einsparen, wenn man die Stellwelle fest mit der Drosselklappenwelle verbinden oder diese einstückig mit ihr ausbilden würde. Dann träte jedoch der zuvor angeführte Effekt auf, daß die Drosselklappenwelle den Sollwert im Sollwertgeber verstellen könnte, so daß diese Möglichkeit der Platzeinsparung nicht in Frage kommt.

Der Erfindung liegt die Aufgabe zugrunde, einen Drosselklappenstutzen der eingangs genannten Art so auszubilden, daß er möglichst kompakt baut, eine Kopplung der Stellwelle mit der Drosselklappenwelle jedoch vermieden werden kann.

Diese Aufgabe wird erfindungsgemäß gelöst, durch die Merkmale gemäß Anspruch 1.

Durch diese Gestaltung kann auf die Lagerung der Stellwelle auf der Seite der Drosselklappenwelle verzichtet werden, da sie von der Drosselklappenwelle an einer Seite gehalten wird. Ein Verdrehen der Stellwelle durch die Drosselklappenwelle ist jedoch ausgeschlossen, da die Stellwelle verdrehbar in der Drosselklappenwelle gelagert ist. Dank der Erfindung läßt sich die Baugröße des Drosselklappenstutzens vermindern, ohne daß dadurch sicherheitstechnische Nachteile eintreten.

Eine besonders hohe Sicherheit gegen ein durch einen Fehler hervorgerufenes Hochfahren der Drosselklappe läßt sich erreichen, wenn die Lagerung der Stellwelle in oder auf der Drosselklappenwelle zwei relativ zueinander verdrehbare Lagerflächenpaare hat. Eine solche Lagerung ist redundant. Sollte es zu einem Blockieren von zwei zusammengehörigen Lagerflächen kommen, so können sich die beiden anderen Lagerflächen des anderen Lagerflächenpaares relativ zueinander verdrehen, so daß die drehbare Lagerung erhalten bleibt.

Konstruktiv besonders einfach ist der Drosselklappenstutzen ausgebildet, wenn gemäß einer vorteilhaften Ausgestaltung der Erfindung die Stellwelle mit einem Lagerzapfen verdrehbar in eine Lagerbuchse greift, welche ihrerseits verdrehbar in eine Lagerbohrung der Drosselklappenwelle angeordnet ist.

Fluchtungsfehler zwischen der Stellwelle und der Drosselklappenwelle können dadurch ausgeglichen werden, daß der Lagerzapfen ballig ist.

Die Fertigungskosten sind insgesamt besonders niedrig, wenn die Lagerbuchse aus einem Lagermetall besteht. Es lassen sich dadurch sehr gute Reibverhältnisse zwischen dem Lagerzapfen und der Lagerbuchse einerseits und andererseits zwischen der Lagerbuchse und der Wandung der Lagerbohrung erzielen.

Statt zum Ausgleich von Fluchtungsfehlern den Lagerzapfen ballig auszubilden, kann man auch die Lagerbuchse außenseitig ballig ausbilden.

Eine weitere Ausführungsform der Erfindung, die ebenfalls zwei unabhängig voneinander verdrehbare Lagerflächenpaare aufweist, besteht darin, daß in den einander zugewandten Stirnflächen der Drosselklappenwelle und der Stellwelle fluchtend zueinander jeweils eine Lagerbohrung vorgesehen ist und daß ein Lagerstift verdrehbar in beide Lagerbohrungen greift.

Die Stellwelle ist zuverlässig gehalten, ohne daß sich geringe Fluchtungsfehler störend auswirken, wenn gemäß einer anderen Weiterbildung der Erfindung der Lagerstift in einer Lagerbohrung mit einem balligen Lagerzapfen und in der anderen Lagerbohrung mit einem zylindrischen Lagerzapfen gelagert ist.

Die Erfindung läßt zahlreiche Ausführungsformen zu. Zur weiteren Verdeutlichung sind drei davon in der Zeichnung dargestellt und werden nachfolgend beschrieben. Diese zeigt in
- Fig. 1: einen Schnitt durch einen Randbereich eines Drosselklappenstutzens nach der Erfindung mit einem Sollwertgeber,
- Fig. 2: eine Seitenansicht des Verbindungsbereiches einer Stellwelle mit einer Drosselklappenwelle des Drosselklappenstutzens in einer gegenüber Figur 1 abgewandelten Ausführung,
- Fig. 3: eine Seitenansicht einer zweiten Ausführungsform einer Stellwelle mit einer Drosselklappenwelle des Drosselklappenstutzens.

Die Figur 1 zeigt teilweise einen Drosselklappenstutzen 1, an welchem ein Sollwertgeber 2 angeflanscht ist. Im Drosselklappenstutzen 1 ist eine Drosselklappenwelle 3 drehbar gelagert, welche eine Drosselklappe 4 haltert.

Fluchtend zur Drosselklappenwelle 3 ist im Sollwertgeber 2 eine Stellwelle 5 angeordnet, welche drehfest mit einem Stellhebel 6 verbunden ist, mit dem der Sollwertgeber 2 verstellt wird, um einen gewünschten Sollwert vorzugeben. Nicht gezeigt ist in der Zeichnung ein auf der dem Sollwertgeber 2 gegenüberliegenden Seite des Drosselklappenstutzens 1 angeordneter Stellmotor, der die Drosselklappenwelle 3 entsprechend der Vorgaben des Sollwertgebers 2 verstellt.

Die Stellwelle 5 ist auf der der Drosselklappenwelle 3 abgewandten Seite auf übliche Weise mittels eines Wälzlagers 7 im Gehäuse 8 des Sollwertgebers 2 gelagert. Auf der der Drosselklappenwelle 3 zugewandten Seite greift die Stellwelle 5 mit einem Lagerzapfen 9 in eine Lagerbohrung 10, welche von der Stirnseite her in die Drosselklappenwelle 3 hineinführt. Auf dem Lagerzapfen 9, der bei dieser Ausführungsform zylindrisch ausgebildet ist, sitzt eine Lagerbuchse 11 aus einem Lagermetall, die eine ballige Außenmantelfläche hat.

Die Toleranzen der Bauteile im Verbindungsbereich zwischen der Drosselklappenwelle 3 und der Stellwelle 5 sind derart, daß sich der Lagerzapfen 9 bei einer Relativbewegung zwischen der Stellwelle 5 und der Drosselklappenwelle 3 in der Lagerbuchse 11 dreht. Sollte es jedoch in diesem Bereich zu einem Festfressen kommen, dann vermag sich die Lagerbuchse 11 mit dem Lagerzapfen 9 in der Lagerbohrung 10 zu drehen.

Bei der Ausführungsform nach Figur 2 hat zum Ausgleich von Fluchtungsfehlern der Lagerzapfen 9 der Stellwelle 5 eine ballige Oberfläche. Die Lagerbuchse 11 in der Lagerbohrung 10 ist innen und außen zylindrisch. Genau wie bei der zuvor erläuterten Ausführungsform dreht sich normalerweise der Lagerzapfen 9 in der Lagerbuchse 11, jedoch kann sich bei einer Schwergängigkeit in diesem Bereich die Lagerbuchse 11 auch in der Lagerbohrung 10 verdrehen.

Gemäß Figur 3 ist fluchtend zur Lagerbohrung 10 auch in der Stirnfläche der Stellwelle 5 eine Lagerbohrung 12 vorgesehen. Ein Lagerstift 13 sitzt mit seinem balligen Zapfen 9 verdrehbar in der Lagerbohrung 10 und hat auf seiner gegenüberliegenden Seite einen zylindrischen Zapfen 14, der in der Lagerbohrung 12 verdrehbar sitzt. Auf diese Weise sind wiederum zwei Lagerstellen verwirklicht, so daß bei einem Blockieren der einen Lagerstelle die andere eine Drehbewegung zulassen kann.

Bei den Ausführungsbeispielen gemäß den Figuren 1 und 2 greift die Stellwelle 5 jeweils mit einem Zapfen 9 in die Lagerbohrung 10 der Drosselklappenwelle 3. Möglich ist natürlich auch eine kinematische Umkehr, gemäß der die Drosselklappenwelle 3 mit einem Zapfen in die Stellwelle greifen würde. Denkbar ist es auch, daß die Stellwelle nicht in die Drosselklappenwelle, sondern über die Drosselklappenwelle greift.

## Patentansprüche

1. Drosselklappenstutzen mit einem an einer Seite angeflanschten Sollwertgeber, welcher eine mit einem Stellhebel verbundene durch zwei Lager gelagerte Stellwelle hat, wobei Drosselklappenwelle (3) und Stellwelle (5) fluchtend zueinander angeordnet sind und das eine Lager der Stellwelle (5) dadurch gebildet ist, daß das der Drosselklappenwelle (3) zugewandte Ende der Stellwelle (5) in oder auf der Drosselklappenwelle (3) relativ zu Drosselklappenwelle (3) drehbar gelagert ist, und beide Lager der Stellwelle (5) axial voneinander beabstandet sind.

2. Drosselklappenstutzen nach Anspruch 1, dadurch gekennzeichnet, daß die Lagerung der Stellwelle (5) in oder auf der Drosselklappenwelle (3) zwei relativ zueinander verdrehbare Lagerflächenpaare hat.

3. Drosselklappenstutzen nach den Ansprüchen 1 oder 2, dadurch gekennzeichnet, daß die Stellwelle (5) mit einem Lagerzapfen (9) verdrehbar in eine Lagerbuchse (11) greift, welche ihrerseits verdrehbar in einer Lagerbohrung (10) der Drosselklappenwelle (3) angeordnet ist.

4. Drosselklappenstutzen nach Anspruch 3, dadurch gekennzeichnet, daß der Lagerzapfen (9) ballig ist.

5. Drosselklappenstutzen nach Anspruch 3 oder 4, dadurch gekennzeichnet, daß die Lagerbuchse (11) aus einem Lagermetall besteht.

6. Drosselklappenstutzen nach zumindest einem der vorangehenden Ansprüche 3 bis 5, dadurch gekennzeichnet, daß die Lagerbuchse (11) außenseitig ballig ausgebildet ist.

7. Drosselklappenstutzen nach zumindest einem der vorangehenden Ansprüche, dadurch gekennzeichnet, daß in einander zugewandten Stirnflächen der Drosselklappenwelle (3) und der Stellwelle (5) fluchtend zueinander jeweils eine Lagerbohrung (10, 12) vorgesehen ist und daß ein Lagerstift (13) verdrehbar in beide Lagerbohrungen (10, 12) greift.

8. Drosselklappenstutzen nach Anspruch 7, dadurch gekennzeichnet, daß der Lagerstift (13) in einer Lagerbohrung (10) mit einem balligen Lagerzapfen (9) und in der anderen Lagerbohrung (12) mit einem zylindrischen Lagerzapfen (14) gelagert ist.

## Claims

1. A throttle valve connection piece with a set value transmitter flanged to one face, which set value transmitter has an adjusting spindle mounted by means of two bearings and attached to an adjusting lever, wherein the throttle valve spindle (3) and the adjusting spindle (5) are disposed in alignment with each other and one bearing of the adjusting spindle (5) is constructed in such a way that the end of the adjusting spindle (5) facing the throttle valve spindle (3) is mounted in or on the throttle valve spindle (3) so that it can rotate in relation to the throttle valve spindle (3), and the two bearings of the adjusting spindle (5) are disposed spaced apart axially from each other.

2. A throttle valve connection piece according to claim 1, characterised in that the mounting for the adjusting spindle (5) in or on the throttle valve spindle (3) has two pairs of bearing surfaces which can twist in relation to each other.

3. A throttle valve connection piece according to claims 1 or 2, characterised in that the adjusting spindle (5) engages so that it can twist in a bearing bush (11) by means of a bearing neck (9), which bearing bush in turn is disposed so that it can twist in a bearing bore (10) in the throttle valve spindle (3).

4. A throttle valve connection piece according to claim 3, characterised in that the bearing neck (9) is spherically turned.

5. A throttle valve connection piece according to claim 3 or 4, characterised in that the bearing bush (11) consists of a bearing metal.

6. A throttle valve connection piece according to at least one of the preceding claims 3 to 5, characterised in that the bearing bush (11) is constructed spherically turned on the outside.

7. A throttle valve connection piece according to at least one of the preceding claims, characterised in that a bearing bore (10, 12) is provided in mutually facing end faces of the throttle valve spindle (5) and of the adjusting spindle (3) in each case, the bearing bores being aligned with each other, and that a bearing pin (13) engages in both bearing bores (10, 12) so that it can twist.

8. A throttle valve connection piece according to claim 7, characterised in that the bearing pin (13) is mounted in one bearing bore (10) by means of a spherically turned bearing neck (9) and is mounted in the other bearing bore (12) by means of a cylindrical bearing neck (14).

## Revendications

1. Embout de papillon d'étranglement, présentant un indicateur de valeurs de consigne bridé d'un côté et comportant un arbre de réglage qui est relié à un levier de réglage, et est monté par l'intermédiaire de deux paliers, l'axe (3) du papillon d'étranglement et l'arbre de réglage (5) étant agencés avec alignement mutuel, et l'un des paliers de l'arbre de réglage (5) étant formé par le fait que l'extrémité de l'arbre de réglage (5) qui est tournée vers l'axe (3) du papillon d'étranglement est montée à rotation, dans ou sur l'axe (3) du papillon d'étranglement, par rapport à cet axe (3) du papillon d'étranglement, et les deux paliers de l'arbre de réglage (5) sont espacés l'un de l'autre dans le sens axial.

2. Embout de papillon d'étranglement, selon la revendication 1, caractérisé par le fait que le système de montage de l'arbre de réglage (5), dans ou sur l'axe (3) du papillon d'étranglement, comprend deux paires de surfaces de portée pouvant tourner l'une par rapport à l'autre.

3. Embout de papillon d'étranglement, selon les revendications 1 ou 2, caractérisé par le fait que l'arbre de réglage (5) s'engage avec faculté de rotation, par un tourillon (9), dans une douille de montage (11) qui, à son tour, est logée à rotation dans un alésage de portée (10) de l'axe (3) du papillon d'étranglement.

4. Embout de papillon d'étranglement, selon la revendication 3, caractérisé par le fait que le tourillon (9) est de forme bombée.

5. Embout de papillon d'étranglement, selon la revendication 3 ou 4, caractérisé par le fait que la douille de montage (11) consiste en un métal antifriction.

6. Embout de papillon d'étranglement, selon au moins l'une des revendications précédentes 3 à 5, caractérisé par le fait que la douille de montage (11) est réalisée de forme bombée à sa face externe.

7. Embout de papillon d'étranglement, selon au moins l'une des revendications précédentes, caractérisé par le fait que des alésages respectifs de portée (10, 12), alignés l'un sur l'autre, sont prévus dans des faces extrêmes, mutuellement opposées, de l'axe (3) du papillon d'étranglement et de l'arbre de réglage (5) ; et par le fait qu'une cheville de portée (13) s'engage dans les deux alésages de portée (10, 12) avec faculté de rotation.

8. Embout de papillon d'étranglement, selon la revendication 7, caractérisé par le fait que la cheville de portée (13) est montée dans un alésage de portée (10) par un tourillon (9) de forme bombée et, dans l'autre alésage de portée (12), par un tourillon cylindrique (14).
